# EUROPÄISCHE PATENTSCHRIFT

(11) **EP 0 313 761 B1**
(45) Veröffentlichungstag und Bekanntmachung des Hinweises auf die Patenterteilung: **18.09.1991**
(21) Anmeldenummer: 88114008.1
(22) Anmeldetag: 27.08.1988
(51) Int. Cl.: E04H 6/10, E04H 6/08

(54) **Einrichtung zum Parkieren von Fahrzeugen unter einer Wasseroberfläche**
Immersed device for parking vehicles
Dispositif immergé pour stationner des véhicules

(30) Priorität: 26.10.1987 CH 4175/87
(43) Veröffentlichungstag der Anmeldung: 03.05.1989
(73) Patentinhaber: Strebel, Hannes, CH-8335 Hittnau (CH)
(72) Erfinder: Strebel, Hannes, CH-8335 Hittnau (CH)
(74) Vertreter: EGLI-EUROPEAN PATENT ATTORNEYS

(56) Entgegenhaltungen:
- CH-A- 520 249
- DE-A- 2 232 854
- FR-A- 2 092 833
- FR-A- 2 516 112

## Beschreibung

Die Erfindung betrifft eine Einrichtung zum Parkieren von Fahrzeugen unter einer Wasseroberfläche, insbesondere unter der Wasseroberfläche eines Binnensees, bestehend aus einem mit mindestens einer Parkebene versehenen Grossraum-Container, welcher unter die Wasseroberfläche absenkbar und stationierbar ist und über mindestens ein Brückenelement mit dem Ufer verbunden ist.

Das Problem der Schaffung von Parkmöglichkeiten, insbesondere von Parkmöglichkeiten in sogenannten, städtischen Ballungsgebieten ist allgemein bekannt. Die Lösung des Problems mittels herkömmlicher Parkhäuser oder Tiefgaragen scheitert oftmals an der Baugrundbereitstellung sowie an den komplizierten Baubewilligungsverfahren und letztendlich auch aus Gründen der relativ hohen Baukosten.

So ist es zum Beispiel auch allgemein bekannt, in ein durch eine Umleitung des natürlichen Flussbettes für die Dauer der Bauzeit trockengelegtes Flussbett in an sich bekannter BetonBauweise ein Parkhaus zu erstellen und nach Beendigung der Bauzeit den natürlichen Lauf des Flusses wieder frei zugeben.

Weiterhin ist aus der CH-A 520249 eine unter eine Wasseroberfläche absenkbare und örtlich stationierbare Einrichtung zum Parkieren von Fahrzeugen bekannt, welche Einrichtung als Grossraum-Container mit übereinanderliegenden Parkebenen ausgebildet ist und über eine entsprechend angeordnete Brücke mit dem Ufer in Verbindung steht.

Der Erfindung liegt die Aufgabe zugrunde, eine Einrichtung der vorstehend genannten Art dahingehend zu verbessern, dass diese ohne jegliche Veränderungen der topographischen Struktur des natürlich gewachsenen Grunds unter die jeweilige Wasseroberfläche absenkbar und am Grund abstützbar ist.

Erfindungsgemäss wird diese Aufgabe dadurch gelöst, dass der Grossraum-Container mittels entsprechend daran angeordneter Hub- und Senkvorrichtungen absenkbar und in bezug auf die topographischen Verhältnisse und auf die belastungsabhängigen Lageveränderungen horizontierbar sowie über mindestens einen zur Fahrzeug- und Personenbeförderung röhrenartig ausgebildeten und beispielsweise angeflanschten Tunnel mit dem Fluss-oder Seeufer verbunden ist.

Weitere, zweckmässige Ausgestaltungen und Merkmale der Erfindung ergeben sich aus der folgenden Beschreibung in Verbindung mit der Zeichnung und den einzelnen Patentansprüchen.

Die Erfindung wird nachstehend anhand der Zeichnung beschrieben. Es zeigt:

- Fig. 1: eine schematisch in Seitenansicht dargestellte Einrichtung zum Parkieren von Fahrzeugen unter einer Wasseroberfläche,
- Fig. 2: die in grösserem Massstab und in Schnittansicht dargestellte Einrichtung gemäss Fig. 1,
- Fig. 3: die in Draufsicht und im Schnitt dargestellte Einrichtung gemäss Fig.2, und
- Fig. 4: eine in grösserem Massstab und im Schnitt gemäss der Linie IV-IV in Fig.3 dargestellte Seitenansicht der Einrichtung.

In Fig. 1 ist zur Verdeutlichung der Erfindung und als allgemeine Übersicht eine in Seitenansicht und in ihrer Gesamtheit mit 50 bezeichnete Einrichtung zum Parkieren von Fahrzeugen, vorzugsweise von Personenfahrzeugen unterhalb einer Wasseroberfläche dargestellt und man erkennt im Profilquerschnitt die topographische Struktur eines Ufers, beispielsweise eines Binnensee-Ufers. Bei dieser topographischen Struktur ist mit 1 im wesentlichen der natürlich gewachsene Grund des Sees, mit 2 die Oberfläche des Grundes, mit 3 das Wasser und mit 4 die Wasseroberfläche bezeichnet. Die an sich mobile Park-Einrichtung 50 wird am Bestimmungsort, vorzugsweise im Bereich einer topographisch der Zu- und Abfahrt 55, 60 entsprechenden Uferstelle in bezug auf die Wasseroberfläche 4 in entsprechender Tiefe stationiert, dass heisst, örtlich mit geeigneten Mitteln 25, 25′ und 26, 26′ gelägert, beispielsweise schwimmend gelagert. Zur Stabilisierung der örtlichen Lage sind oben auf der Park-Einrichtung 50 in entsprechend vorgesehenen, vorzugsweise in Länds- und Querrichtung unterteilten Becken Gewichtselemente 70, 70′ angeordnet. Als Gewichtselemente können hierbei Stahlbeton-Fertigteile. Stein-Geröll oder dergleichen verwendet werden. Die einzelnen, in Fig. 2 in der Anzahl nur zum Teil dargestellten Becken 29′, 30′, 31′, 32′ und 33′ für die einzelnen Gewichtselemente (in Fig. 2 nicht bezeichnet), werden in Längsrichtung durch Stege 28, 28′, 28˝ (Fig. 1) und in Querrichtung durch Stege 29, 30, 31, 32, 33 und 34 (Fig. 2) gebildet.

Fig. 2 zeigt in grösserem Massstab und in Schnittansicht die beispielsweise als Schiffskörper oder Grossraum-Container 50′ ausgebildete Park-Einrichtung 50. Der Grossraum-Container 50′ hat einen Boden 45, zwei in Längsrichtung orientierte, vertikale Aussen- oder Seitenwände 40, 40′ und zwei etwa in Querrichtung orientierte, vertikale Stirnwände 35, 35′ umfasst. An der der Wasseroberfläche 4 zugewandten Seite ist der Grossraum-Container 50′ mittels einer etwa parallel zum Boden 45 angeordneten, sich über die gesamte Länge und Breite erstreckenden Abdeckung 45′ verschlossen. Der im wesentlichen schiffkörperartig ausgebildete Grossraum-Container 50′ hat einen durch die Aussenwände 40, 40′ und 35, 35′ sowie durch den Boden 45 und durch die Abdeckung 45′ gebildeten Hohlraum (nicht näher bezeichnet), welcher wie in Fig. 2 dargestellt, mittels Zwischenböden 46, 47 und 48 in sogenannte Parkebenen, im dargestellten Ausführungsbeispiel in drei Parkebenen A, B und C unterteilt ist. Zwischen dem unteren Boden 45 und dem Zwischenboden 48 ist zur Stützung der Schwimmfähigkeit des Grossraum-Containers 50′ ein weiterer Hohlraum D vorgesehen.

Fig. 3 zeigt den Grossraum-Container 50′ im Schnitt und in Draufsicht mit der beispielsweise in eine Vielzahl Parkplätze (nicht bezeichnet) unterteilten Parkebene A und man erkennt die Seitenwände 40, 40′, die Stirn- und Rückwand 35, 35′ sowie eine in Längsrichtung orientierte Zwischenwand 41. Die zu beiden Seiten, im Abstand zu den beiden Wänden 35, 35′ angeordnete Zwischenwand 41 kann jeweils als Einzelelement (nicht näher dargestellt) zwischen den einzelnen Böden 45′, 46, 47, 48 und 45 oder aber, wie in Fig. 4 schematisch dargestellt, als eine vom Boden 45 bis zur Abdeckung 45′ reichende, durchgehende Zwischenwand 41 ausgebildet sein. An den Innenseiten der Seitenwände 40, 40′ sowie an beiden Seiten der Zwischenwand 41 sind weiterhin im Abstand zueinander angeordnete Versteifungselemente 10, 10′, 10˝; 11, 11′, 11˝; 12, 12′, 12˝ und 13, 13′, 13˝ vorgesehen. Aussen an den in Längsrichtung orientierten Seitenwänden 40, 40′ sind jeweils mindestens zwei in entsprechendem Abstand zueinander angeordnete, säulenartig ausgebildete Hub- und Senkvorrichtungen 25, 25′ und 26, 26′ angeordnet, mittels welcher der gesamte Grossraum-Container 50′ einerseits bei der Montage den örtlichen, topographischen Verhältnissen und andererseits im Betrieb bei etwaigen durch unterschiedliche Belastungen auftretenden Lageänderungen horizontiert werden kann. Die Hub- und Senkvorrichtungen 25, 25′ und 26, 26′ werden vorzugsweise einzeln, von entsprechend angeordneten und mit den Hub- und Senkvorrichtungen in Wirkverbindung stehenden sensoren (nicht dargestellt) zum Horizontieren des Grossraum-Containers 50′ entsprechend gesteuert und betätigt.

Weiterhin erkennt man in Fig. 3 mit 20 und 20′ bezeichnete, die einzelnen Parkebenen A, B und C miteinander verbindende Treppen (Auf- und Abgänge) für Fussgänger sowie auf der dem Ufer zugewandten Seitenwand 40 einen mit 55 bezeichneten Tunnel für die Zufahrt zur Park-Einrichtung 50 in Pfeilrichtung 55′ und im Abstand dazu angeordnet einen mit 60 bezeichneten Tunnel für die Ausfahrt der Fahrzeuge in Pfeilrichtung 60′.

In jeder Parkebene ist ferner mindestens eine Toiletten-Einrichtung 15, 15′ vorgesehen. Bei einer weiteren Ausgestaltung des Grossraum-Containers 50′ können in den einzelnen Wänden 35, 35′ und/oder 40, 40′ im Abstand zueinander angeordnete Fenster, vorzugsweise wie im Schiffsbau an sich bekannte Bullaugen-Fenster 36, 46 mit entsprechend zugeordneten Unterwasser-Beleuchtungsvorrichtungen 37, 47 vorgesehen sein.

An dieser Stelle sei darauf hingewiesen, dass in Fig. 2 und Fig. 3 zur besseren übersicht im wesentlichen die beiden Endbereiche der Grossraum-Containers 50′ ohne dem etwa mit gleicher Aufteilung versehenen Mittelstück dargestellt sind. Die realen Abmessungen des Grossraum-Containers 50′ liegen hinsichtlich der Länge in der Grössenordnung bei 120 m, in der Breite bei ca. 35 m und in der Höhe bei ca. 12,5 m. Ein in den genannten Parkebenen A, B und C unterteilter und mit den vorstehend aufgeführten Abmessungen ausgebildeter Grossraum-Container 50′ umfasst etwa 480 Parkplätze. Die Zu- und Abfahrt zu den einzelnen Parkebenen A, B und C erfolgt in an sich bekannter Weise, wie beispielsweise bei oberirdisch angelegten Parkhäusern.

Fig. 4 zeigt in grösserem Massstab und im Schnitt gemäss der Linie IV-IV in Fig. 3 den etwa im Profilquerschnitt dargestellte Grossraum-Container 50′ und man erkennt die seitlich angeordneten Stützvorrichtungen 25 und 26, die im wesentlichen durch die einzelnen Böden 45, 45′, 46, 47, 48 getrennten Parkebenen A, B und C mit dem Zwischenraum D sowie den aussenseitig an der Seitenwand 40 mit nicht näher dargestellten Mitteln abgedichtet angeflanschten Tunnel 60. Der teilweise versetzt dargestellte Tunnel 60 ist vorzugsweise als zylindrische Röhre ausgebildet und durch einen Zwischenboden 61 im wesentlichen in eine Fahrzeugebene 62 und eine Fussgängerebene 63 unterteilt. Weiterhin erkennt man in Fig. 4 im Tunnel 60 angeordnete Rohre 64, 64′ oder dergleichen, welche in nicht dargestellter Weise in den Grossraum-Container 50′ geführt und für eine Energie- und Frischluftzufuhr sowie zur Entsorgung von Abgasen oder dergleichen vorgesehen sind. Der in Fig. 4 nicht dargestellte Tunnel 55 ist vorzugsweise analog dem Tunnel 60 ausgebildet.

Die vorstehend beschriebene und als Grossraum-Container 50′ ausgebildete Park-Einrichtung 50 kann beispielsweise wie ein Schiffkörper aus Stahl oder aber aus Stahlbeton-Fertigteilen industriell hergestellt und anschliessend an sein Ziel transportiert, vorzugsweise schwimmend zum Bestimmungsort geschleppt werden. Am Bestimmungsort wird der Grossraum-Container 50′ geflutet, so dass sich dieser aufgrund des Eigengewichts und des Gewichts der aufgenommenen Wassermassen auf eine die Schifffahrt nicht beeinflussende Tiefe, beispielsweise auf etwa 10 m unter dem Wasserspiegel 4 abgesenkt wird. Hierbei werden die auf der dem Grund zugewandten Seite entsprechend ausgebildeten Hub- und Senkvorrichtungen 25, 25′ und 26, 26′ entsprechend tief in den Grund gebohrt oder gepresst. Anschliessend werden die beiden Tunnel 55 und 60 montiert, danach die erforderlichen Gewichtselemente 70, 70′ aufgebracht, anschliessend, das Wasser abgepumpt und letzstendlich wird der Grossraum-Container 50′ mittels der hydraulischen Hub- und Senkvorrichtungen 25, 25′ und 26, 26′ in die erforderliche horizontale Lage gebracht.

Die Park-Einrichtung 50 ist nicht örtlich gebunden und kann ohne besonderen Aufwand bei Bedarf auch an einer anderen Uferstelle installiert werden. Bei einer nicht dargestellten Variante besteht die Möglichkeit, zur Abstützung der die Park-Einrichtung 50 tragenden Hub- und Senkvorrichtungen 25, 25′ und 26, 26′, diese auf entsprechend angeordneten und in den Seegrund eingelassenen Fundamenten abzustellen und zu montieren. Bei einem allfälligen Standortwechsel der Park-Einrichtung 50 würden die Fundamente an Ort und Stelle verbleiben.

## Patentansprüche

1. Einrichtung (50) zum Parkieren von Fahrzeugen unter einer Wasseroberfläche, insbesondere unter der Wasseroberfläche eines Binnensees, bestehend aus einem mit mindestens einer Parkebene versehenen Grossraum-Container (50′), welcher unter die Wasseroberfläche (4) absenkbar und stationierbar ist und über mindestens ein Brückenelement mit dem Ufer verbunden ist, dadurch gekennzeichnet, dass der Grossraum-Container (50′) mittels entsprechend daran angeordneter Hub- und Senkvorrichtungen (25, 25′ und 26, 26′) absenkbar und in bezug auf die topographischen Verhältnisse sowie auf die belastungsabhängigen Lageveränderungen horizontierbar und über mindestens einen zur Fahrzeug- und Personenbeförderung röhrenartig ausgebildeten und beispielsweise angeflanschten Tunnel (55, 60) mit dem Fluss- oder Seeufer verbunden ist.

2. Einrichtung nach Anspruch 1, dadurch gekennzeichnet, dass die für die jeweilige Lageveränderung vorgesehenen Hub- und Senkvorrichtungen (25, 25′ und 26, 26′) sensorgesteuert betätigbar sind.

3. Einrichtung nach Anspruch 1 und 2, dadurch gekennzeichnet, dass der Grossraum-Container (50′) auf entsprechend angeordneten Fundamenten gelagert und mittels der Hub- und Senkvorrichtungen (25, 25′ und 26, 26′) relativ zu den Fundamenten sensorgesteuert horizontierbar ist.

4. Einrichtung nach Anspruch 1, dadurch gekennzeichnet, dass der Grossraum-Container (50′) mit der einen Längs-Seitenwand (40) etwa parallel zum Ufer angeordnet und mittels zwei im Abstand zueinander angeordneter, an der einen Längs-Seitenwand (40) angeflanschter Tunnel (55, 60) mit dem Ufer in Verbindung steht.

5. Einrichtung nach Anspruch 1 und 5, dadurch gekennzeichnet, dass die Tunnel (55, 60) zur getrennten Fahrzeug- und Personenbeförderung mittels einem Zwischenboden (61) in eine Fahrzeugebene (62) und eine Fussgängerebene (63) unterteilt sind.

6. Einrichtung nach Anspruch 1, dadurch gekennzeichnet, dass der Grossraum-Container (50′) in drei Parkebenen (A, B und C) unterteilt ist, welche durch entsprechende Auf- und Abfahrten für die Fahrzeuge und durch entsprechende Treppengänge (20, 20′) für die Fussgänger miteinander verbunden sind.

7. Einrichtung nach Anspruch 1, dadurch gekennzeichnet, dass der schiffkörperartig ausgebildete Grossraum-Container (50′) aus Stahl oder Stahlbeton-Fertigteilen hergestellt ist.

8. Einrichtung nach Anspruch 1, dadurch gekennzeichnet, dass die röhrenartigen Tunnel (55, 60) für eine Energie- und Frischluftzufuhr sowie zur Abgas-Entsorgung ausgebildet und mit entsprechenden Kanälen (64, 64′) versehen sind.

9. Einrichtung nach Anspruch 1, dadurch gekennzeichnet, dass der Grossraum-Container (50) in der Betriebsstellung am Bestimmungsort mittels oben auf dem Container angeordneter Gewichtselemente (70, 70′) stabilisierbar ist.

## Claims

1. A device (50) for parking vehicles below a water surface, in particular below the water surface of a lake, consisting of a large volume-container (50′), provided with at least one parking level, which container is able to be lowered and stationed below the water surface (4) and is connected to the bank by way of at least one link element, characterised in that the large volume-container (50′) is able to be lowered by means of lifting and lowering devices (25, 25′ and 26, 26′) correspondingly arranged thereon, and able to be levelled, relative to the topographic ratios as well as the changes in position dependent on the load, and is connected to the river and lake bank by means of at least one, for example, flanged tunnel (55, 60), constructed in the shape of a tube, for vehicle and passenger transport.

2. A device according to claim 1, characterised in that the lifting and lowering devices (25, 25′ and 26, 26′) provided for the respective change in position are able to be activated, controlled by a sensor.

3. A device according to claim 1 and 2, characterised in that the large volume-container (50′) is supported on correspondingly arranged foundations, and is able to be levelled relative to the foundations by sensor control, by means of lifting and lowering devices (25, 25′ and 26, 26′).

4. A device according to claim 1, characterised in that the large volume-container (50′) is arranged with the one longitudinal side wall (40) approximately parallel to the bank and is connected to the bank by means of two tunnels (55, 60) arranged spaced from each other and flanged to the one longitudinal side wall (40).

5. A device according to claim 1 and 5, characterised in that the tunnels (55, 60) are divided by means of an intermediate floor (61) into a vehicle level (62) and a pedestrian level (63), for separate vehicle and passenger transport.

6. A device according to claim 1, characterised in that the large volume-container (50′) is divided into three parking levels (A, B and C), which are connected to each other by corresponding ascent and descent ramps for the vehicles and by corresponding staircases (20, 20′) for the pedestrians.

7. A device according to claim 1, characterised in that the hull-shaped large volume-container (50′) is made of pre-cast reinforced concrete units.

8. A device according to claim 1, characterised in that the tubular tunnels (55, 60) are designed for supplying energy and fresh air as well as for discharging exhaust gas and provided with corresponding channels (64, 64′).

9. A device according to claim 1, characterised in that the large volume-container (50) is able to be stabilised in the operational position at the determined place by means of weight elements (70, 70′) arranged on top of the container.

## Revendications

1. Dispositif (50) immergé pour stationner des véhicules, en particulier dans un lac intérieur, dispositif comportant un container à grande capacité (50′) muni au moins d'un niveau de stationnement qui est immergeable et installable sous la surface de l'eau (4) et est relié à la rive par au moins un élément de pont, caractérisé en ce que le container à grande capacité (50′) peut être déplacé vers le bas au moyen de dispositifs élévateurs et d'abaissement (25, 25′ et 26, 26′) qui y sont disposés de façon correspondante et qu'il peut être ajusté horizontalement par rapport aux conditions topographiques et aux modifications de position en fonction de la charge, et en ce qu'il est relié au bord d'une rivière ou d'un lac par l'intermédiaire d'au moins un tunnel conçu (55, 60) tubulairement pour le transport de véhicules et de personnes, et, par exemple, fixé par des brides.

2. Dispositif selon la revendication 1, caractérisé en ce que les dispositifs élévateurs et d'abaissement (25, 25′ et 26, 26′), prévus pour chaque modification de position, sont actionnables par une commande par détecteurs.

3. Dispositif selon les revendications 1 et 2, caractérisé en ce que le container à grande capacité (50′) est logé sur des fondations disposées de façon correspondante et peut être ajusté horizontalement par rapport à elles, au moyen de dispositifs élévateurs et d'abaissement (25, 25′ et 26, 26′) et d'une commande par détecteurs.

4. Dispositif selon la revendication 1, caractérisé en ce que le container à grande capacité (50′) est, avec l'une des parois latérales longitudinales (40), pratiquement parallèle à la rive et reliée à celle-ci au moyen de deux tunnels (55, 60) disposés avec un écartement entre eux et fixés par des brides à l'une des parois latérales longitudinales (40).

5. Dispositif selon les revendications 1 et 5, caractérisé en ce que les tunnels (55, 60) sont compartimentés pour le transport séparé de véhicules et de personnes et au moyen d'un faux fond (61), en une aire pour les véhicules (62) et une aire pour les piétons (63).

6. Dispositif selon la revendication 1, caractérisé en ce que le container à grande capacité (50′) est divisé en trois niveaux de stationnement (A, B et C) qui sont reliés entre eux par des accès et des sorties correspondantes pour les véhicules et par des passages en escalier correspondants (20, 20′) pour les piétons.

7. Dispositif selon la revendication 1, caractérisé en ce que le container à grande capacité (50′) conçu comme une coque est fabriqué en acier ou avec des éléments de montage en béton armé.

8. Dispositif selon la revendication 1, caractérisé en ce que les tunnels tubulaires (55, 60) sont conçus pour une adduction d'énergie et d'air frais ainsi que pour l'évacuation des gaz d'échappement et munis de conduits correspondants (64, 64′).

9. Dispositif selon la revendication 1, caractérisé en ce que le container à grande capacité (50′) est stabilisable lors de la mise à disposition à son lieu de destination, au moyen d'éléments pondéraux (70, 70′) disposés en haut du container.
